# EUROPÄISCHE PATENTSCHRIFT

(11) **EP 0 290 782 B1**
(45) Veröffentlichungstag und Bekanntmachung des Hinweises auf die Patenterteilung: **08.05.1991**
(21) Anmeldenummer: 88105504.0
(22) Anmeldetag: 07.04.1988
(51) Int. Cl.: B61F 5/52, B61F 5/16, B61F 5/02, B61D 13/00

(54) **Drehgestell für Schienenfahrzeuge, insbesondere für Stadtbahnwagen**
Bogie for railway vehicles, especially for trams
Bogie pour véhicules ferroviaires, notamment pour tramways

(30) Priorität: 11.05.1987 DE 3715633
(43) Veröffentlichungstag der Anmeldung: 17.11.1988
(73) Patentinhaber: DUEWAG AKTIENGESELLSCHAFT, 47829 Krefeld (DE)
(72) Erfinder: Brand, Werner, D-5090 Leverkusen 3 (DE)

(56) Entgegenhaltungen:
- DE-A- 1 755 400
- DE-A- 2 134 135
- DE-A- 3 538 513
- DE-B- 1 010 092
- DE-B- 1 096 947
- DE-B- 1 106 359
- US-A- 3 014 433

## Beschreibung

Die Erfindung betrifft ein Drehgestell für Schienenfahrzeuge, insbesondere für Stadtbahnwagen, das einen Rahmen mit zumindest einem Querträger und zwei Seitenwangen aufweist, an denen Räder angeordnet sind, wobei der Querträger so tief zur Schienenoberkante hin abgesenkt ist, daß zwischen seiner Oberkante und der Unterkante eines im Fußboden des Wagenkastens eingelassenen Mittelganges ein Freiraum verbleibt.

Durch die DE-B-1 010 092 ist ein drehgestellähnliches Laufwerk für Schienenfahrzeuge mit den vorgenannten Merkmalen bekannt. Innerhalb des Freiraumes zwischen dem zur Schienenoberkante hin abgesenkten Querträger des Laufwerkrahmens und dem im Fußboden des Wagenkastens eingelassenen Mittelgang ist ein nach Art einer Drehpfanne gestaltetes Auflager angeordnet, dessen Bauhöhe einer weiteren Absenkung des Fußbodens entgegensteht.

Der Erfindung liegt die Aufgabe zugrunde, ein Drehgestell der gattungsgemäßen Art hinsichtlich der Abstützung und der Anlenkung des Wagenkastens so weiterzubilden, daß bei Schienenfahrzeugen, insbesondere Stadtbahnwagen, ein besonders niedriger Fußboden (beispielsweise 350 mm über Schienenoberkante) realisierbar ist, der sich soweit wie möglich über die jeweiligen Drehgestellbereiche hinweg durchgehend in Fahrzeuglängsrichtung erstreckt.

Diese Aufgabe wird erfindungsgemäß dadurch gelöst, daß der Freiraum im wesentlichen der Anordnung und den Ausschlägen eines am Querträger des Drehgestellrahmens und am Wagenkasten angeschlossenen Längslenkers sowie der Anordnung eines Queranschlages dient, wobei die Enden des drehgestellseitigen Querträgers mit den beiden Seitenwangen jeweils unter Bildung einer oberen Planfläche verbunden sind, und auf diesen Planflächen ein direkt gegen die obere Innenwandung des hutförmig ausgebildeten wagenseitigen Querträgers anliegendes Federungsmittel _ z.B. eine Luftfeder mit einliegender Notfeder _ abgestützt ist.

Vorteilhafte Ausgestaltungen der Erfindung sind in den Unteransprüchen angegeben.

Ein Ausführungsbeispiel der Erfindung ist in der Zeichnung schematisch dargestellt und wird im folgenden näher beschrieben. Es zeigen
Fig. 1 den unteren Bereich eines Stadtbahnwagens im Querschnitt und ein Drehgestell,
Fig. 2 eine Draufsicht des Drehgestelles nach Fig. 1,
Fig. 3 eine Seitenansicht des Drehgestelles nach Fig. 1,
Fig. 4 eine Abwandlung des in Fig. 3 gezeigten Drehgestelles.

Wie aus den Fig. 1 bis 3 ersichtlich, hat das Drehgestell einen Rahmen 1, der im wesentlichen aus zwei wannenförmig gestalteten Seitenwangen 1b und einem Querträger 1a gebildet ist. Der Querträger 1a ist so tief zur Schienenoberkante S.O. hin abgesenkt (siehe Fig. 1), daß zwischen seiner Oberkante und der Unterkante eines im Fußboden 4b des Wagenkastens 4 eingelassenen Mittelganges 4c ein Freiraum verbleibt. Der Mittelgang 4c hat, wie der durch ihn in Längsrichtung verbundene übrige Fußboden des Wagenkastens 4, eine Höhe von beispielsweise nur 350 mm über S.O.; der im Drehgestellbereich erhöhte Fußboden 4b liegt z.B. 450 mm über S.O.

Der vorgenannte Freiraum dient im wesentlichen der Anordnung und den Ausschlägen eines in Fig. 2 gezeigten Längslenkers 5, der am Querträger 1a des Drehgestelles und am Wagenkasten 4 angreift. Der als Hutprofil ausgebildete Querträger 4a des Wagenkastens 4 ist im Bereich des Mittelganges 4c unterbrochen, wobei ersatzweise mittlere Längsträger 4d des Wagenkastens 4 zur Kraftübertragung herangezogen werden. Die Federung zwischen Wagenkasten 4 und Drehgestell übernehmen Luftfedern 2, in denen jeweils eine Notfeder 3 eingebettet ist. Die Luftfedern 2 liegen einerseits gegen die Innenwandung des hutförmig gestalteten wagenseitigen Querträges 4a und andererseits gegen Planflächen an, die aus den Seitenwangen 1b und den Endbereichen des drehgestellseitigen Querträgers 1a gebildet sind. Die Auslenkung des Drehgestelles erfolgt über die Luftfedern 2. Größere Querkräfte werden über Queranschläge 7 abgestützt, die gleichfalls innerhalb des oben genannten Freiraumes angeordnet sind.

Für eine zusätzliche Primärfederung sind nach Fig. 3 zwischen den Seitenwangen 1b und jeweils ein Rad 1c haltenden Lagergehäusen 1e kleinere Luftfedern 2a paarweise angeordnet. Anstelle dieser Luftfedern 2a können auch Gummischichtfedern verwendet werden. Die Lagergehäuse 1e sind jeweils über einen Lenker 1d verschleißfrei mittels GummiMetall-Buchsen an den unteren Endbereichen der Seitenwangen 1b vertikal schwenkbar gelagert. Zum Vergrößern der Stabilität können in Drehgestellquerrichtung gegenüberliegende Lenker 1d oder Lagergehäuse 1e durch eine Strebe 1g winkelsteif verbunden werden (siehe Fig. 2), an der auch ein Ende eines parallel zu den jeweils beiden Luftfedern 2a arbeitenden Schwingungsdämpfers 1f befestigbar ist.

Gemäß Fig. 2 kann der Antrieb des Drehgestelles durch einen an der Außenseite der Seitenwange 1b befestigten Motor 6 erfolgen, der über eine Kardanwelle 6b mit einem auf der Welle des Losrades 1c gehaltenen Getriebe 6a verbunden ist. Eine nicht dargestellte Drehmomentenstütze fixiert das Getriebe 6a gegenüber dem Drehgestellrahmen 1. Der Motor 6 kann einen weiteren Abgang haben, so daß beide Losräder 1c einer Drehgestellseite durch einen Motor 6 angetrieben werden. Alternativ zu dem in Fig. 2 Gezeigten ist eine außenseitig auf der Welle des Losrades 1c gelagerte Motor-Getriebe-Einheit (Nabenmotor) verwendbar, die sich über eine Drehmomentenstütze zum Rahmen 1 hin abstützt. Zum Bilden einer nicht gezeigten Bremsanordnung ist die Welle des Motors 6 oder des Getriebes 6a mit einer Bremsscheibe zu verbinden.

Eine Möglichkeit zum weiteren Einsparen von Fußbodenhöhe im Bereich des Mittelganges 4c ist aus Fig. 4 ersichtlich. Zu diesem Zweck wird der drehgestellseitige Querträger 1a aus zwei Trägern 1a′ gebildet, die neben dem wagenseitigen Querträger 4a angeordnet sind. Die beiden Träger 1a′ weisen dabei zum wagenseitigen Querträger 4a hin einen Längsabstand auf, der alle vorkommenden Drehbewegungen des Drehgestelles zuläßt.

## Patentansprüche

1. Drehgestell für Schienenfahrzeuge, insbesondere für Stadtbahnwagen, das einen Rahmen (1) mit zumindest einem Querträger (1a) und zwei Seitenwangen (1b) aufweist, an denen Räder (1c) angeordnet sind, wobei der Querträger (1a) so tief zur Schienenoberkante (S.O.) hin abgesenkt ist, daß zwischen seiner Oberkante und der Unterkante eines im Fußboden (4b) des Wagenkastens (4) eingelassenen Mittelganges (4c) ein Freiraum verbleibt, dadurch gekennzeichnet, daß der Freiraum im wesentlichen der Anordnung und den Ausschlägen eines am Querträger (1a) des Drehgestellrahmens (1) und am Wagenkasten (4) angeschlossenen Längslenkers (5) sowie der Anordnung eines Queranschlages (7) dient, wobei die Enden des drehgestellseitigen Querträgers (1a) mit den beiden Seitenwangen (1b) jeweils unter Bildung einer oberen Planfläche verbunden sind, und auf diesen Planflächen ein direkt gegen die obere Innenwandung des hutförmig ausgebildeten wagenseitigen Querträgers (4a) anliegendes Federungsmittel (2) _ z.B. eine Luftfeder mit einliegender Notfeder (3) _ abgestützt ist.

2. Drehgestell nach Anspruch 1, dadurch gekennzeichnet, daß jede _ von der Seite her gesehen _ wannenförmig gestaltete Seitenwange (1b) an ihren beiden unteren Endbereichen verschleißfrei und im wesentlichen vertikal drehbar gelagerte Lenker (1d) aufweist, die jeweils ein Lagergehäuse (1e) für ein Rad (1c) halten.

3. Drehgestell nach Anspruch 2, dadurch gekennzeichnet, daß die Lagergehäuse (1e) jeweils über zwei vertikal und in Drehgestellängsrichtung angeordnete Luftfedern (2a) gegenüber den Seitenwangen (1b) abgestützt sind.

4. Drehgestell nach Anspruch 3, dadurch gekennzeichnet, daß parallel zur Hochachse der beiden Luftfedern (2a) jeweils ein an der Seitenwange (1b) und an dem jeweiligen Lenker (1d) oder dem Lagergehäuse (1e) für das Rad (1c) angreifender Schwingungsdämpfer (1f) angeordnet ist.

5. Drehgestell nach Anspruch 1 oder 2, dadurch gekennzeichnet, daß die Seitenwange (1b) an ihren beiden Endbereichen jeweils zur Aufnahme einer das Lagergehäuse (1e) für das Rad (1c) haltenden Gummischichtfeder ausgebildet ist.

6. Drehgestell nach einem der Ansprüche 1 bis 5, dadurch gekennzeichnet, daß das Rad (1c) als Losrad ausgeführt und über seinen Wellenzapfen in dem Lagergehäuse (1e) gehalten ist.

7. Drehgestell nach Anspruch 6, dadurch gekennzeichnet, daß die sich in Drehgestellquerrichtung gegenüberliegenden Lenker (1d) oder Lagergehaüse (1e) jeweils durch eine daran angreifende Strebe (1g) winkelsteif verbunden sind.

8. Drehgestell nach einem der Ansprüche 1 bis 7, dadurch gekennzeichnet, daß zum Antrieb des Rades (1c) eine außenseitig auf dessen Welle gelagerte, über eine Drehmomentenstütze zum Drehgestellrahmen (1) hin fixierte Motor-Getriebe-Einheit (Nabenmotor) vorgesehen ist.

9. Drehgestell nach einem der Ansprüche 1 bis 7, dadurch gekennzeichnet, daß ein an der Außenseite der Seitenwange (1b) befestigter Motor (6) über eine Kardanwelle (6b) mit einem auf der Welle des Rades (1c) gehaltenen Getriebe (6a) verbunden ist.

10. Drehgestell nach Anspruch 9, dadurch gekennzeichnet, daß mit der Welle des Motors (6) oder des Getriebes (6a) eine Bremsscheibe verbunden ist.

11. Drehgestell nach einem der Ansprüche 1 bis 10, dadurch gekennzeichnet, daß der Drehgestellrahmen (1) einen aus zwei Trägern (1a′) gebildeten Querträger (1a) aufweist, wobei diese beiden Träger (1a′) jeweils so hoch wie möglich neben dem wagenseitigen Querträger (4a) und in einem den vorkommenden Drehbewegungen des Drehgestelles entsprechenden Längsabstand vom wagenseitigen Querträger (4a) entfernt angeordnet sind.

## Claims

1. A bogie for rail vehicles, in particular for municipal railway waggons, which bogie has a frame (1) with at least one transverse beam (1a) and two side walls (1b) on which wheels (1c) are arranged, the transverse beam (1a) being lowered far enough towards the upper edge (S.O.) of the rails for a free space to remain between its upper edge and the lower edge of a central passage (4c) admitted in the floor (4b) of the waggon body (4), characterised in that the free space substantially serves the purpose of the arrangement and the deflections of a longitudinal guide rod (5) connected to the transverse beam (1a) of the bogie frame (1) and to the waggon body (4) as well as that of the arrangement of a transverse limit stop (7), the ends of the transverse beam (1a) on the bogie side being connected to the two side walls (1b), thus forming an upper plane surface in each case, and which plane surfaces support a springing means (2) _ e.g. a pneumatic spring with enclosed emergency spring (3) _ which rests directly against the upper interior wall of the transverse beam (4a), which is cap-shaped in design, on the waggon side.

2. A bogie according to Claim 1, characterised in that each side wall (1b) _ troughlike in shape when seen from the side _ has at its two lower end regions guide rods (1d) mounted so as to be free from wear and rotatable in a substantially vertical manner, each holding a bearing housing (1e) for a wheel (1c).

3. A bogie according to Claim 2, characterised in that the bearing housings (1e) are each supported opposite the side walls (1b) via two pneumatic springs (2a) arranged vertically and in the longitudinal direction of the bogie.

4. A bogie according to Claim 3, characterised in that a vibration absorber (1f), acting on the side wall (1b) and on the respective guide rod (1d) or the bearing housing (1e) for the wheel (1c), is arranged parallel to the vertical axis of each of the two pneumatic springs.

5. A bogie according to Claim 1 or 2, characterised in that the side wall (1b) is constructed at each of its two end regions so as to receive a rubber-coating spring holding the bearing housing (1e) for the wheel (1c).

6. A bogie according to any one of Claims 1 to 5, characterised in that the wheel (1c) is constructed as a loose wheel and held via its shaft journals in the bearing housing (1e).

7. A bogie according to Claim 6, characterised in that the guide rods (1d) or bearing housings (1e), lying opposite each other in the transverse direction of the bogie, are each connected at a fixed angle by a strut (1g) acting thereon.

8. A bogie according to any one of claims 1 to 7, characterised in that a motor-gear unit (hub motor) is provided for driving the wheel (1c), this unit being mounted externally on the shaft of the wheel and fixed in relation to the bogie frame (1) via a torque support.

9. A bogie according to any one of Claims 1 to 7, characterised in that a motor (6), attached on the outer side of the side wall (1b), is connected via a cardan shaft (6b) to a gearing (6a) held on the shaft of the wheel (1c).

10. A bogie according to Claim 9, characterised in that a brake disc is connected to the shaft of the motor (6) or of the gearing (6a).

11. A bogie according to any one of Claims 1 to 10, characterised in that the bogie frame (1) has a transverse beam (1a) formed from two beams (1a′), these two beams (1a′) each being arranged as high as possible adjacent to the transverse beam (4a) on the waggon side and spaced at a longitudinal distance from the transverse beam (4a) on the waggon side, this distance corresponding to the rotary movements of the bogie which occur.

## Revendications

1. Bogie pour véhicule ferroviaire, en particulier pour voitures de tramways, qui comporte un châssis (1) comprenant au moins une traverse (1a) et deux flasques (1b) sur lesquels sont disposées des roues (1c), la traverse (1a) étant suffisamment abaissée par rapport au bord supérieur des rails (S.O.) pour qu'un espace libre subsiste entre son bord supérieur et le bord inférieur d'un passage central (4c) ménagé dans le plancher (4b) de la caisse (4) de la voiture, caractérisé par le fait que l'espace libre sert pour l'essentiel à l'installation et aux débattements d'un bras oscillant longitudinal (5) relié à la traverse (1a) du châssis (1) du bogie et à la caisse (4) de la voiture, ainsi qu'à l'installation d'une butée transversale (7), cependant que les extrémités de la traverse (1a) située du côté du bogie sont reliées aux deux flasques (1b) en formant à chaque fois une surface plane supérieure, et qu'un moyen de suspension (2) _ par exemple un ressort pneumatique à ressort de secours incorporé (3) _ est appuyé sur ces surfaces planes en portant directement sur la paroi intérieure supérieure de la traverse (4a) située du côté de la voiture, laquelle est réalisée en forme de cuvette.

2. Bogie selon la revendication 1, caractérisé par le fait que chaque flasque (1b) en forme de cuvette _ vue de côté _ présente sur ses deux régions d'extrémité inférieures des bielles (1d) qui sont montées sans usure et en pouvant tourner verticalement pour l'essentiel, et qui tiennent à chaque fois une boîte de palier (1e) destinée à une roue (1c).

3. Bogie selon la revendication 2, caractérisé par le fait que les boîtes de palier (1e) sont à chaque fois appuyées par rapport aux flasques (1b) par l'intermédiaire de deux ressorts pneumatiques (2a) disposés verticalement et dans la direction longitudinale du bogie.

4. Bogie selon la revendication 3, caractérisé par le fait qu'un amortisseur d'oscillations (1f) en prise avec le flasque (1b) et avec la bielle correspondante (1d), ou avec la boîte de palier (1e) destinée à la roue (1c), est à chaque fois disposé parallèlement à l'axe vertical des deux ressorts pneumatiques (2a).

5. Bogie selon la revendication 1 ou 2, caractérisé par le fait que le flasque (1b) est à chaque fois conformé à ses deux extrémités de façon à recevoir un ressort à couche de caoutchouc qui tient la boîte de palier (1e) destinée à la roue (1c).

6. Bogie selon l'une des revendications 1 à 5, caractérisé par le fait que la roue (1c) est réalisée sous la forme d'une roue folle, et qu'elle est tenue dans la boîte de palier (1e) par l'intermédiaire de son bout d'arbre.

7. Bogie selon la revendication 6, caractérisé par le fait que les bielles (1d) ou les boîtes de palier (1e) qui se font face dans la direction transversale du bogie sont à chaque fois reliées de manière angulairement rigide par une entretoise (1g) qui est en prise avec elles.

8. Bogie selon l'une des revendications 1 à 7, caractérisé par le fait qu'il est prévu pour l'entraînement de la roue (1c) un groupe moto-réducteur (moteur de moyeu) qui est monté extérieurement sur son arbre et qui est fixé au châssis (1) du bogie par l'intermédiaire d'un appui s'opposant aux couples.

9. Bogie selon l'une des revendications 1 à 7, caractérisé par le fait qu'un moteur (6) fixé au côté extérieur du flasque (1b) est relié par l'intermédiaire d'un arbre à cardans (6b) à une transmission (6a) montée sur l'arbre de la roue (1c).

10. Bogie selon la revendication 9, caractérisé par le fait qu'un disque de frein est relié à l'arbre du moteur (6) ou de la transmission (6a).

11. Bogie selon l'une des revendications 1 à 10, caractérisé par le fait que le châssis (1) du bogie comporte une traverse (1a) formée de deux poutres (1a′), ces deux poutres (1a′) étant à chaque fois disposées aussi haut que possible à côté de la traverse (4a) située du côté de la voiture et en étant éloignées de la traverse (4a) située du côté de la voiture d'une distance longitudinale qui correspond aux déplacements en rotation exécutés par le bogie.
